# EUROPÄISCHE PATENTSCHRIFT

(11) **EP 0 607 975 B1**
(45) Veröffentlichungstag und Bekanntmachung des Hinweises auf die Patenterteilung: **02.04.1997**
(21) Anmeldenummer: 94100814.6
(22) Anmeldetag: 20.01.1994
(51) Int. Cl.: B65F 1/14, B65F 1/12

(54) **Müllbehälterschrank**
Enclosure for a refuse container
Armoire pour poubelle

(30) Priorität: 20.01.1993 DE 9300713 U
(43) Veröffentlichungstag der Anmeldung: 27.07.1994
(73) Patentinhaber: EDELHOFF POLYTECHNIK GMBH & CO., D-58640 Iserlohn (DE)
(72) Erfinder: Hulsbergen, Dolph, NL-2031 BH Haarlem (DE)
(74) Vertreter: Laufhütte, Dieter, Dr.-Ing.

(56) Entgegenhaltungen:
- DE-U- 9 205 415
- FR-A- 1 458 546
- US-A- 2 506 533

## Beschreibung

Die Erfindung betrifft einen Müllbehälterschrank mit mindestens einem Abfallsammelbehälter.

Es ist bereits bekannt, Abfallsammelbehälter in sogenannten Müllbehälterschränken abzustellen. Hierdurch soll die Geruchsbelästigung minimiert werden, der Zugang soll erschwert werden, und die Abfallsammelbehälter sollen vor Vandalismus geschützt sein. Darüber hinaus soll eine ästhetisch ansprechende Lösung für die Unterbringung des Abfallsammelbehälters gefunden werden. Bei den bekannten Müllbehälterschränken muß zur Entleerung des in diesen angeordneten Abfallsammelbehälters eine Tür geöffnet werden, der Behälter muß von Hand hinausgezogen werden,und er muß nach Leerung wieder vom Personal eingesetzt bzw. eingeschoben werden. Diese Handhabung ist arbeitsintensiv und zeitaufwendig.

Aus der DE 79 24 242 U ist bereits ein Müllbehälterschrank bekannt, bei dem ein Gleitgestell am Boden des Schranks vorgesehen ist. Der Abfallsammelbehälter ist über dieses Gleitgestell gleitend gelagert und wird automatisch mit dem Öffnen der Behälterschranktür in Öffnungsrichtung auf dieser Transportschiene bewegt. Dieser vorbekannte Müllbehälterschrank ermöglicht es aber nicht, daß der Abfallsammelbehälter ohne weiteren Aufwand mit einer Hub-Kippvorrichtung eines Müllsammelfahrzeuges gekoppelt werden kann.

Aus der US-A-2 506 533 ist es bereits bekannt, daß ein Müllbehälterschrank mit einem Abfallsammelbehälter derart ausgestaltet ist, daß eine Seite des Abfallsammelbehälters gleichzeitig zumindest einen Teil einer Seitenwand des Müllbehälterschrankes bildet. An der Seitenwand des Müllbehälterschrankes, die gleichzeitig die Seitenwand des Abfallsammelbehälters bildet, ist ein Handgriff angeordnet. Insgesamt ist der eingesetzte Abfallsammelbehälter schwenkbar um eine Auflagekante in dem Müllbehälterschrank eingesetzt. Die Schwenkbarkeit wird über einen Fußhebel gewährleistet. Zur Entnahme muß der Abfallsammelbehälter über den Fußhebel nach vorne geschwenkt werden und in diesem ausgeschwenkten Zustand dann am Handgriff ergriffen werden, um ihn dann aus dem Müllbehälterschrank herauszunehmen. Derartige Konstruktionen eignen sich im Haushalt für kleine und leicht mit der Hand zu transportierende Abfallbehälter.

Aufgabe der vorliegenden Erfindung ist es nun, einen gattungsgemäßen Müllbehälterschrank derart weiterzubilden, daß er für große Abfalltonnen bzw. Abfallcontainer, die über Müllsammelfahrzeuge entleert werden, verwendbar sind.

Erfindungsgemäß wird diese Aufgabe durch die Merkmale des Hauptanspruchs gelöst. Demnach bestehen die an der Seitenwand des Abfallsammelbehälters, die gleichzeitig Teil der Seitenwand des Müllbehälterschrankes ist, angeordneten Aufnahmevorrichtungen aus Aufnahmetaschen, die zur Aufnahme eines im wesentlichen dreieckigen Aufnahmewerkzeuges eines Müllsammelfahrzeuges dienen.

Es kann hier also der Müllbehälter vom Müllfahrzeug automatisch ergriffen und aus dem Müllbehälterschrank herausgenommen werden, ohne daß eine vorherige Handhabung, beispielsweise durch einen Fußhebel oder eine sonstige Betätigungsvorrichtung, notwendig ist. Es ist auch nicht notwendig, einen Müllbehälterschrank zunächst zu öffnen, bevor dann der Behälter entnommen werden kann. Vielmehr kann der Fahrer mit dem Müllsammelfahrzeug an den Müllsammelbehälter heranfahren und automatisch mit seinem Hubwerkzeug den Abfallsammelbehälter herausnehmen und wieder zurückstellen.

Gemäß einer bevorzugten Ausgestaltung weist der Müllbehälterschrank an seiner Oberseite mindestens einen Einwurfdeckel, vorzugsweise zwei Einwurfdeckel auf.

An der Rückseite des Müllbehälterschrankes kann ein Formelement vorgesehen sein, das an die Außenkanten des eingesetzten Abfallsammelbehälters angepasst ist. Auch an den Seitenwänden können entsprechende Formelemente vorgesehen sein, die an die Außenkanten des eingesetzten Abfallsammelbehälters angepaßt sind. Diese Formelemente können aus Gummi bestehen. Die Aufnahmevorrichtung kann aus Aufnahmetaschen bestehen, die zur Aufnahme eines im wesentlichen dreieckigen Aufnahmewerkzeugs dienen. Dabei kann die Aufnahmevorrichtung gemäß einer besonders vorteilhaften Ausführungsform aus zwei nebeneinanderliegenden Aufnahmetaschen zur Aufnahme von jeweils im wesentlichen dreieckigen Aufnahmewerkzeugen bestehen. Am Boden des Abfallsammelbehälters können Kufen angeordnet sein.

Weitere Einzelheiten und Vorteile der Erfindung werden anhand eines in der Zeichnung dargestellten Ausführungsbeispiels näher erläutert. Es zeigen:
- Figur 1:: eine Ausführungsform des erfindungsgemäßen Müllbehälterschranks im Schnitt mit einem darin angeordneten Abfallsammelbehälter und
- Figur 2:: eine schematische Frontansicht des in Figur 1 dargestellten Müllbehälterschrankes mit dem darin angeordneten Abfallsammelbehälter.

In Figur 1 ist ein im wesentlichen quaderförmiger Müllbehälterschrank 10 dargestellt, in dem der Korpus eines Abfallsammelbehälters 12 angeordnet ist. An der Frontseite des Abfallsammelbehälters 12 sind zwei Platten 14 und 16 befestigt. Sie entsprechen in ihren Maßen der frontseitigen Außenkontur des Müllbehälterschranks 10. Das obere Blech 16 ist der Außenkontur des Abfallsammelbehälters 12 angepaßt, so daß dieses mit geeigneten Verbindungsmitteln, beispielsweise durch Nieten oder auch durch Schweißnähte, befestigt werden kann. Auch das untere Blech 14 ist mit der Außenkontur des Abfallsammelbehälters 12 verbunden, wobei im vorliegenden Ausführungsbeispiel Verbindungsnieten 18 gezeigt sind. Es ist auch möglich, die Frontplatte des Müllbehälters 10 einstückig mit der Frontseite des Abfallsammelbehälters auszubilden, beispielsweise als Kunststoffspritzteil. Vom oberen Teil des Frontblechs 16 ragt eine aus zwei nebeneinanderliegenden Aufnahmetaschen 20 bestehende Aufnahmevorrichtung 22 hervor. Diese Aufnahmevorrichtung ist als solche schon bekannt und ist komplementär zu dem im wesentlichen dreieckig ausgeführten Aufnahmewerkzeug, wie es beispielsweise in der EP 0 235 784 A beschrieben ist, ausgebildet. Aus der Figur 2 ergibt sich, daß die Frontplatte 24 der Aufnahmevorrichtung 22 zwei kreisbogenförmige Ausschnitte 26 aufweist, in deren Bereich die nebeneinanderliegenden Aufnahmewerkzeuge eingreifen. Der Abfallsammelbehälter ist in seinen Abmessungen entsprechend kleiner gestaltet als der Müllbehälterschrank 10, wie sich aus den Figuren 1 und 2 ergibt. An der Rückseite des Müllbehälterschranks kann ein Formelement 28 aus Gummi angeordnet sein, daß in seiner Form an die Anschrägung der hinteren Seitenwand des Abfallsammelbehälters 12 angebracht sein kann. Entsprechende Formelemente 30 aus Gummi können an den Seitenwänden angeordnet sein, wie der Figur 2 zu entnehmen ist. Diese Formelemente dienen als Anschlagelemente beim Positionieren und Einführen des Abfallsammelbehälters in den Müllbehälterschrank durch die Hub-Kippvorrichtung mit den entsprechenden Aufnahmewerkzeugen. Beim Einschieben des Abfallsammelbehälters 12 wird also insbesondere durch die jeweilige gegenseitige Anschrägung der Formelemente 30 und 28 bzw. der gegenüberliegenden Wandungen des Abfallsammelbehälters 12 ein Einführen des Schrankes gewährleistet. Gerade die seitlichen Führungselemente 30 müssen aber nicht unbedingt vorhanden sein, wenn beispielsweise eine genaue Positionierung mittels der Müllsammelfahrzeugseitigen Hub-Kippvorrichtung ohne weiteres möglich ist.

Im Bodenbereich des Abfallsammelbehälters 12 sind Kufen 32 angeformt. Diese können ein Herausziehen des Abfallsammelbehälters von Hand verhindern, wenn sie an einer, hier nicht näher dargestellten Kante des Müllbehälterschrankes 10 anliegen.

Bei der hier dargestellten Ausführungsform sind zwei klappbare Einfüllklappen 34 und 36 angeordnet, durch die von dem Anwender der Abfall in den Abfallsammelbehälter eingeworfen werden kann. Durch vorherige Festlegung des Öffnungsquerschnitts der Einfüllöffnungen läßt sich auf einfache Weise die maximale Müllfraktionsgröße festlegen. Damit kann wirksam unterbunden werden, daß beispielsweise Sperrmüll oder andere sperrige Teile vom Anwender in die der Öffentlichkeit zugänglichen Behälter eingefüllt werden.

## Patentansprüche

1. Müllbehälterschrank (10) mit mindestens einem Abfallsammelbehälter (12), wobei eine Seite (14, 16) des Abfallsammelbehälters gleichzeitig zumindest einen Teil einer Seitenwand des Müllbehälterschrankes (10) bildet,
**dadurch gekennzeichnet**,
daß sich an der Seite (14, 16) des Abfallsammelbehälters (12), die gleichzeitig zumindest einen Teil einer Seitenwand des Müllbehälterschrankes (10) bildet, Aufnahmetaschen (20) befinden, die als Aufnahmevorrichtung (22) für ein im wesentlichen dreieckiges Aufnahmewerkzeug eines Müllsammelfahrzeuges dienen.

2. Müllbehälterschrank (10) nach Anspruch 1, dadurch gekennzeichnet, daß auf seiner Oberseite mindestens ein Einwurfdeckel (34) angeordnet ist.

3. Müllbehälterschrank (10) nach Anspruch 2, dadurch gekennzeichnet, daß auf seiner Oberseite zwei Einwurfdeckel (34, 36) angeordnet sind.

4. Müllbehälterschrank (10) nach einem der Ansprüche 1 bis 3, dadurch gekennzeichnet, daß an der Rückseite des Müllbehälterschrankes (10) ein Formelement (28) vorgesehen ist, das an die Außenkanten des eingesetzten Abfallsammelbehälters (12) angepaßt ist.

5. Müllbehälterschrank (10) nach Anspruch 4, dadurch gekennzeichnet, daß auch an den Seitenwänden Formelemente (30) vorgesehen sind, die an die Außenkanten des eingesetzten Abfallsammelbehälters (12) angepaßt sind.

6. Müllbehälterschrank (10) nach Anspruch 4 oder 5, dadurch gekennzeichnet, daß die Formelemente (28, 30) aus Gummi bestehen.

7. Müllbehälterschrank (10) nach einem der Ansprüche 1 bis 6, dadurch gekennzeichnet, daß die Aufnahmevorrichtung (22) aus zwei nebeneinanderliegenden Aufnahmentaschen (20) zur Aufnahme von jeweils im wesentlichen dreieckigen Aufnahmewerkzeugen von Müllsammelfahrzeugen besteht.

8. Müllbehälterschrank (10) nach einem der Ansprüche 1 bis 7, dadurch gekennzeichnet, daß am Boden des Abfallsammelbehälters (12) Kufen (32) angeordnet sind.

## Claims

1. Enclosure (10) for a refuse container, having at least one waste-collection container (12), one side (14, 16) of the waste-collection container simultaneously forming at least part of a side wall of the refuse-container enclosure (10), characterized in that receiving pockets (20) are situated on that side (14, 16) of the waste-collection container (12) which simultaneously forms at least part of a side wall of the refuse-container enclosure (10), which receiving pockets serve as a receiving device (22) for an essentially triangular pick-up tool of a refuse-collection vehicle.

2. Enclosure (10) for a refuse container according to Claim 1, characterized in that at least one lid (34) for throwing in refuse is arranged on its top side.

3. Enclosure (10) for a refuse container according to Claim 2, characterized in that two lids (34, 36) for throwing in refuse are arranged on its top side.

4. Enclosure (10) for a refuse container according to one of Claims 1 to 3, characterized in that a shaped element (28) is provided on the rear side of the refuse-container enclosure (10), which shaped element is adapted to the outer edges of the inserted waste-collection container (12).

5. Enclosure (10) for a refuse container according to Claim 4, characterized in that shaped elements (30) are also provided on the side walls, which shaped elements are adapted to the outer edges of the inserted waste-collection container (12).

6. Enclosure (10) for a refuse container according to Claim 4 or 5, characterized in that the shaped elements (28, 30) are made of rubber.

7. Enclosure (10) for a refuse container according to one of Claims 1 to 6, characterized in that the receiving device (22) comprises two adjacent receiving pockets (20) for receiving in each case essentially triangular pick-up tools of refuse-collection vehicles.

8. Enclosure (10) for a refuse container according to one of Claims 1 to 7, characterized in that runners (32) are arranged on the bottom of the waste-collection container (12).

## Revendications

1. Armoire pour poubelles (10) avec au moins un récipient de collecte des déchets (12), un côté (14, 16) du récipient de collecte des déchets constituant en même temps au moins une partie d'une paroi latérale de l'armoire pour poubelles (10), caractérisée en ce que, au côté (14, 16) du récipient de collecte des déchets (12) qui constitue en même temps au moins une partie d'une paroi latérale de l'armoire pour poubelles (10), se trouvent des poches de réception (20) qui servent de dispositif de réception (22) d'un outil de réception sensiblement triangulaire d'un véhicule de ramassage d'ordures.

2. Armoire pour poubelles (10) selon la revendication 1, caractérisée en ce qu'il est disposé à son côté supérieur au moins un couvercle de remplissage (34).

3. Armoire pour poubelles (10) selon la revendication 2, caractérisée en ce que deux couvercles de remplissage (34, 36) sont disposés sur son côté supérieur.

4. Armoire pour poubelles (10) selon l'une des revendications 1 à 3, caractérisée en ce qu'il est prévu au côté arrière de l'armoire pour poubelles (10) un élément de forme (28) qui est adapté aux arêtes extérieures du récipient de collecte des déchets (12) utilisé.

5. Armoire pour poubelles (10) selon la revendication 4, caractérisée en ce que sont prévus également sur les parois latérales des éléments de forme (30) qui sont adaptés aux arêtes extérieures du récipient de collecte des déchets (12) utilisé.

6. Armoire pour poubelles (10) selon la revendication 4 ou 5, caractérisée en ce que les éléments de forme (28, 30) sont en caoutchouc.

7. Armoire pour poubelles (10) selon l'une des revendications 1 à 6, caractérisée en ce que le dispositif de réception (22) est constitué de deux poches de réception avoisinantes (20) pour recevoir respectivement des outils de réception sensiblement triangulaires de véhicules de collecte d'ordures.

8. Armoire pour poubelles (10) selon l'une des revendications 1 à 7, caractérisée en ce que des patins (32) sont disposés au fond du récipient de collecte des déchets (12).
